# EUROPÄISCHE PATENTSCHRIFT

(11) **EP 0 945 557 B1**
(45) Veröffentlichungstag und Bekanntmachung des Hinweises auf die Patenterteilung: **28.01.2004**
(21) Anmeldenummer: 99810085.3
(22) Anmeldetag: 02.02.1999
(51) Int. Cl.: E03C 1/01

(54) **Spüleinrichtung an einer eine Klosettschüssel aufweisenden Klosettanlage**
Flushing device on a water closet comprising a closet bowl
Arrangement de chasse d'eau d'un W.C. contenant une cuvette

(30) Priorität: 24.03.1998 CH 68698
(43) Veröffentlichungstag der Anmeldung: 29.09.1999
(73) Patentinhaber: GEBERIT TECHNIK AG, 8645 Jona (CH)
(72) Erfinder: Gübeli, Albert, 8640 Rapperswil (CH)
(74) Vertreter: Groner, Manfred

(56) Entgegenhaltungen:
- DE-A- 3 042 001
- DE-A- 3 809 946
- DE-C- 455 519
- GB-A- 287 564
- US-A- 4 176 413

## Beschreibung

Die Erfindung betrifft eine Spüleinrichtung nach dem Oberbegriff des Anspruchs 1.

Spüleinrichtungen dieser Art sind allgemein bekannt. Der Spülwasserbehälter ist bei solchen Spüleinrichtungen ein Spülkasten, in den zum Spülen der Klosettschüssel eine bestimmte Menge Wasser gelagert ist. Beim Öffnen eines Ablaufventils strömt dieses Wasser durch einen Spülbogen in den Klosettring der Klosettschüssel und durch Wasseraustrittsöffnungen dieses Klosettringes in die Klosettschüssel. Solche Spülkästen sind wesentlich geräuschärmer als sogenannte Druckspüler, bei welchen das Spülwasser direkt aus einer Druckleitung in die Klosettschüssel strömt. Spülkästen haben jedoch den Nachteil, dass sie vergleichsweise voluminös sind und entsprechend viel Raum beanspruchen.

Durch die GB-A-287,564 ist eine Spüleinrichtung bekannt geworden, die in einem üblicherweise leeren Kasten ein Einlaufventil aufweist, das geöffnet wird, wenn sich bei der Benutzung der Klosettanlage ein Ring nach unten bewegt. Durch Senken des Rings wird ein Kanal am oberen Rand der Klosettschüssel gebildet und dieser wird mit Spülwasser gefüllt. Wird der Ring entlastet, so geht er durch die Kraft einer Feder nach oben und der Kanal wird geöffnet, sodass Spülwasser in die Klosettschüssel fliessen kann. Gleichzeitig wird das Einlaufventil wieder geschlossen.

Der Erfindung liegt die Aufgabe zugrunde, eine Spüleinrichtung der genannten Art zu schaffen, die bei mindestens etwa gleicher Spülwirkung noch geräuschärmer ist und zugleich weniger Raum beansprucht. Eine ähnliche Spüleinrichtung offenbart die DE 455 519.

Die Aufgabe ist bei einer gattungsgemässen Spüleinrichtung gemäss Anspruch 1 gelöst. Bei der erfindungsgemässen Spüleinrichtung befindet sich der Verschluss nicht wie üblich im Boden des Spülkastens, sondern an den Wasseraustrittsöffnungen der Klosettschüssel. Bei der erfindungsgemässen Spüleinrichtung ist somit der Verschluss in Spülrichtung gesehen weiter unten in die Klosettschüssel verlegt. Der Klosettring bildet damit ebenfalls einen Bereich des Wasserbehälters und nimmt entsprechend einen Teil des erforderlichen Spülwassers auf. Der Kasten für das Spülwasser kann entsprechend dieser Menge kleiner und damit platzsparender ausgebildet sein. Da der Klosettring bereits vor der Auslösung einer Spülung mit Spülwasser gefüllt ist, werden die bisher unvermeidbaren Luftgeräusche beim Einströmen des Spülwassers in den Klosettring vermieden. Die erfindungsgemässe Spüleinrichtung ermöglicht deshalb eine wesentliche weitere Senkung der Geräuschebildung beim Spülen.

Bei der erfindungsgemässen Spüleinrichtung ist ein Spülbogen nicht erforderlich. Dadurch wird der bisher unvermeidliche Energieverlust im Spülbogen vermieden. Bei geringerer Wasserdruckhöhe kann damit bei der erfindungsgemässen Spüleinrichtung die gleiche Spülwirkung erreicht werden.

Eine besonders kompakte und raumsparende Spüleinrichtung ergibt sich nach einer Weiterbildung der Erfindung dann, wenn der Spülwasserbehälter mit einem Klosettring eine Einheit bildet. Ist gemäss einer Weiterbildung der Erfindung der Klosettring als Klosettsitz ausgebildet, so ergibt sich eine kostengünstige Herstellung und zugleich auch eine einfache Montage. Der Klosettsitz bildet dann somit einen Teil des Wasserbehälters und kann mit diesem auf der Klosettschüssel montiert werden. Möglich ist jedoch auch eine Ausführung, bei welcher der Klosettring ein Bestandteil der Klosettschüssel ist. Dieser Ring kann aus Keramik bestehen oder auch ein aufgesetzter Ring aus Kunststoff sein.

Ein besonders vorteilhafter Verschluss für die Wasseraustrittsöffnungen ergibt sich dann, wenn dieser eine Membran aufweist, die an den Austrittsöffnungen des Spülwasserbehälters anliegt und zur Auslösung der Spülung von diesen Öffnungen abhebbar ist. Vorzugsweise ist diese Membran schlauchförmig ausgebildet und erstreckt sich in den Klosettring der Klosettschüssel. Eine besonders einfache Betätigung des Verschlusses ist dann gewährleistet, wenn die Membran an eine Wasserleitung anschliessbar und mit Leitungswasser füllbar sowie für den Verschluss der Austrittsöffnungen aufweitbar ist. Beim Auslösen einer Spülung wird dann der Druck in dieser schlauchartigen Membran erniedrigt. Dies erfolgt vorzugsweise mit einem Ventil, mit dem in der einen Stellung die Membran mit der Wasserleitung und in einer anderen Stellung mit der Umgebungsluft verbunden ist.

Nach einer Weiterbildung der Erfindung wird der Spülwasserbehälter durch einen ringförmigen Bereich und einen kastenförmigen Bereich gebildet, wobei ein Teil des Spülwassers im ringförmigen Bereich und ein Teil des Spülwassers im kastenförmigen Bereich gelagert ist und beide Bereiche miteinander verbunden sind. Der ringförmige Bereich bildet den Klosettring und der kastenförmige Bereich ist vorzugsweise am hinteren Ende dieses Ringes angebracht. Da ein wesentlicher Teil des Spülwassers sich im ringförmigen Bereich befindet, ist der kastenförmige Bereich wesentlich niedriger ausgebildet als ein üblicher Spülkasten. Dieser ringförmige Bereich kann aus Kunststoff hergestellt werden und kann den oberen Rand der Klosettschüssel bilden. Da in diesem Fall der Klosettring der Klosettschüssel nicht aus Keramik hergestellt werden muss, lässt sich eine solche Klosettschüssel wesentlich einfacher und kostengünstiger herstellen. Der Klosettrand und der Klosettring sowie der Klosettsitz können dann somit durch den ringförmigen Bereich des Spülwasserbehälters gebildet werden.

Weitere vorteilhafte Merkmale ergeben sich aus den abhängigen Patentansprüchen, der nachfolgenden Beschreibung sowie der Zeichnung.

Ausführungsbeispiele werden nachfolgend anhand der Zeichnung näher erläutert. Es zeigen:
Figur 1 teilweise im Schnitt eine erfindungsgemässe Spüleinrichtung an einer Klosettanlage,
Figur 2 eine räumliche Ansicht der Spüleinrichtung,
Figur 3 eine weitere Ansicht der Spüleinrichtung,
Figur 4 eine weitere Ansicht der Spüleinrichtung, wobei ein Teil des Spülwasserbehälters weggeschnitten ist,
Figuren 5 und 6 Abschnitte der Spüleinrichtung zur Erläuterung der Funktionsweise des Verschlusses,
Figuren 7 und 8 schematisch im Schnitt ein Spülventil,
Figur 9 schematisch einen Schnitt durch eine Variante der Spüleinrichtung, und
Figur 10 einen weiteren Schnitt durch einen Teil der Spüleinrichtung nach Figur 9.

Die Figur 1 zeigt eine Klosettanlage 1 mit einer Spüleinrichtung 2 und einem Keramikteil 3, der wie an sich üblich einen Fuss 8, einen Siphon 6 mit Siphonwasser 9 sowie einen Abgangsstutzen 7 aufweist. Der Keramikteil 3 weist eine schüsselförmige Wandung 5 mit einer Innenseite 5a auf, die mit der Spüleinrichtung 2 gespült werden kann, wobei das Spülwasser entlang der Innenseite 5a in Richtung der Pfeile 42 nach unten zum Siphon 6 fliesst. Der Siphon 6 wird hier in bekannter Weise entleert und anschliessend wieder nachgefüllt.

Die Spüleinrichtung 2 ist auf einen oberen Rand 43 des Keramikteils 3 aufgesetzt und bildet gemäss den Figuren 2 bis 4 eine Einheit, die im wesentlichen aus einem Kasten 10 und einem ringförmigen Sitz 22 besteht. Der Kasten 10 und der Sitz 22 sind über einen kurzen Kanal 21 miteinander verbunden. Wie insbesondere die Figur 3 zeigt, sind an der Unterseite des Sitzes 22 im Abstand zueinander mehrere Spülöffnungen 26 angebracht. Diese Öffnungen 26 sind wie ersichtlich über die ganze Unterseite 24 des Sitzes 22 verteilt. Die Spülöffnungen 26 können runde, insbesondere kreisrunde Öffnungen oder auch Schlitze sein.

Die Spülöffnungen 26 sind gemäss den Figuren 5 und 6 mit einem Kanal 25 verbunden, der sich im Inneren des Sitzes 22 in Umfangsrichtung erstreckt und der über den Kanal 21 mit einem Innenraum 44 des Kastens 10 verbunden ist. Diese Öffnungen 26 sind mit einer schlauchförmigen Membran 19 eines Verschlussorgans 18 verschliessbar. Die Öffnungen 26 bilden somit mit dem Verschlussorgan 18 einen Verschluss, welcher den Innenraum des Kanals 25 nach aussen verschliesst. Die Membran 19 bildet einen Ring 19b, der an einem hinteren Ende des Sitzes 22 über ein Schlauchstück 19a zu einem Spülventil 17 führt, welches gemäss Figur 4 im Inneren des Kastens 10 angeordnet ist. Die Membran 19 beansprucht lediglich einen vergleichsweise kleinen Teil des Kanals 25. Dieser Kanal 25 nimmt einen wesentlichen Teil des Spülwassers 45 auf, wie dies in Figur 5 angedeutet ist. Der andere Teil des Spülwassers 45 befindet sich im Innenraum 44 des Kastens 10. Beide Spülwassermengen sind über dem Kanal 21 miteinander verbunden.

Das Spülventil 17 ist über eine Leitung 16 mit einer Leitung 14 verbunden, die über Ventil 15 mit einem aus dem Gehäuse 20 des Kastens 10 herausragenden Ende 11 verbunden ist. Dieses Ende 11 wird gemäss Figur 1 in üblicher Weise mit einem Eckventil 4 einer Versorgungsleitung 46 verbunden. Zur Betätigung des Spülventils 17 ist an diesem beispielsweise eine Taste 31 angebracht, die gemäss Figur 2 von der Aussenseite des Kastens 10 zugänglich ist und zur Spülauslösung nach unten gedrückt wird. Es sind aber auch andere mechanische oder auch elektrische Auslösungen beispielsweise eine Fernauslösung denkbar.

Das Spülventil 17 weist gemäss den Figuren 7 und 8 ein Gehäuse 29 auf, in dem ein Ventilkörper 30 gelagert ist. Am oberen Ende des Ventilkörpers 30 ist die Taste 31 und an einem unteren Ende ist eine Rückstellfeder 34 angebracht. Die Rückstellung des Ventilkörpers 30 erfolgt in an sich bekannter Weise durch Selbstschluss, wie beispielsweise gemäss der CH-A-588 658. In der in Figur 7 gezeigten Position verbindet einen Durchgang 33, die Leitung 16 mit dem Verschlussorgan 18. Die Membran 19 ist somit in dieser Stellung des Spülventils 17 mit der Leitung 16 verbunden und mit Druckwasser aus der Versorgungsleitung 46 gefüllt. Im Innern der Membran 19 besteht somit ein Wasserdruck, der die Membran in einer in Figur 5 angedeuteten aufgeweiteten Stellung hält. Im Querschnitt ist der ringförmige Bereich der Membran 19 somit beispielsweise etwa kreisrund, wie dies in Figur 5 mit ausgezogenen Linien gezeigt ist. Die Membran 19 ist oberseitig an mehreren im Kanal 25 angeordneten Ansätzen 47 abgestützt und dichtet aufgrund ihres Innendruckes die Spülöffnungen 26 an innenseitig angeordneten Ventilsitzen 27 ab. Der Ventilkörper 30 wird durch die Feder 34 in der in Figur 7 gezeigten Stellung gehalten. Das Einlaufventil 12 ist ebenfalls über die Leitung 14 mit der Versorgungsleitung 46 verbunden.

Zur Spülauslösung wird der Ventilkörper 30 mittels der Taste 31 nach unten gegen die Kraft der Feder 34 in die in Figur 8 gezeigte Stellung bewegt. In dieser ist die Membran 19 über einen Verbindungskanal 32 mit einem nach aussen offenen Stutzen 48 des Gehäuses 29 verbunden. Der Innendruck in der Membran 19 wird dadurch gesenkt, da die Membran 19 nicht mehr mit der Leitung 16 verbunden ist. Aufgrund der Elastizität der Membran 19 geht der ringförmige Bereich 19b in eine Form zurück, in welcher der Querschnitt wesentlich verkleinert ist und in welcher die Spülöffnungen 26 gegenüber dem Kanal 25 nicht mehr abgedichtet sind, wie dies Figur 6 zeigt. In der Figur 6 ist die entspannte Position der Membran 19 in ausgezogenen Linien gezeigt. Die gestrichelten Linien zeigen hier die gespannte und abdichtende Membran 19. Da nun die Spülöffnungen 26 frei sind, fliesst das Spülwasser 45 bei diesen Öffnungen 26 in Richtung der Pfeile 49 nach unten und in die Schüssel 5 der Keramik 3. Der Spülvorgang ist beendet, wenn das Spülwasser 45 vollständig in die Schüssel 5 ausgeströmt ist und somit der Kanal 25 als auch der Innenraum 44 des Kastens 10 geleert sind. Die Menge dieses Spülwassers beträgt beispielsweise 6 Liter oder weniger. Nach der Spülung leitet ein Schwimmer 13 des Einlaufventils 12 das Nachfüllen der Spüleinrichtung 2 mit Spülwasser ein. Gleichzeitig geht der Ventilkörper 30 wieder in die in Figur 7 gezeigte Stellung zurück und durch die Verbindung der Membran 19 mit der Leitung 16 wird diese Membran 19 wieder aufgebläht und verschliesst die Spülöffnungen 26. Sobald der Kanal 25 und der Kasten 10 mit Spülwasser 45 nachgefüllt sind, verschliesst der Schwimmer 13 das Einlaufventil 12. Die Spüleinrichtung 2 ist damit für eine weitere Spülung wieder bereit.

Die Spüleinrichtung 2 wird getrennt von der Keramik 3 als Einheit im wesentlichen aus Kunststoff hergestellt. Die Sitzfläche 22 wird auf den oberen Rand 43 der Keramik 3 aufgesetzt und mit hier nicht gezeigten Befestigungsmitteln befestigt. An der Spüleinrichtung 2 kann gleichzeitig ein hier nicht gezeigter Deckel angebracht sein, welcher die Öffnung des Sitzes 22 abdeckt. Dieser Deckel liegt hierbei auf der Oberseite 23 des Sitzes 22 auf. Der Sitz 22 ersetzt damit den üblichen Klosettring, welcher bei den bekannten Klosettanlagen den oberen Rand der Keramik 3 bilden.

Die Figuren 9 und 10 zeigen eine Ausführung, bei welcher das Verschlussorgan 18 in einem Kanal 36 der Klosettschüssel 35 verläuft. Der Kanal 36 bildet hier einen angeformten Bereich und damit den oberen Rand der Keramikschüssel 35. Entsprechend sind in diesen Rand unterseitig mehrere Spülöffnungen 37 angebracht, die den Öffnungen 26 entsprechen. Das Verschlussorgan 18 erstreckt sich über den ganzen Bereich des Kanals 36 und arbeitet wie oben, um die Öffnungen 37 zu verschliessen bzw. zur Spülung freizugeben. Wie die Figur 10 zeigt, ist das Verschlussorgan 18 an einem Stutzen 40 des Kastens 10 in diesen hineingeführt. Zum Anschluss des Stutzens 40 an den Kanal 36 besitzt die Schüssel 35 an einem hinteren Ende ein Öffnung 39, durch welche der Stutzen 40 eingeführt ist. Der Stutzen 40 ist mit hier nicht gezeigten Mitteln dicht mit dem Kanal 36 verbunden.

## Patentansprüche

1. Spüleinrichtung an einer eine Klosettschüssel aufweisenden Klosettanlage, mit einem Spülwasserbehälter (10), der einen Verschluss (18) aufweist, welcher zur Auslösung einer Spülung zu öffnen ist, wobei der Spülwasserbehälter (10) einen Innenraum (44) aufweist, der bei unbenutzter Klosettanlage mit Spülwasser (45) gefüllt ist und der nach einer Spülung selbsttätig wieder mit Spülwasser (45) gefüllt wird, **dadurch gekennzeichnet, dass** der Verschluss (18) an Wasseraustrittsöffnungen (26) im Bereich des oberen Randes der Klosettschüssel (5, 35) angeordnet ist und dass ein in diesem Rand verlaufender Kanal (25) einen Teil des Spülwassers (45) aufnimmt.

2. Spüleinrichtung nach Anspruch 1, **dadurch gekennzeichnet, dass** der Spülwasserbehälter (10) mit einem Klosettring (22) eine Einheit bildet.

3. Spüleinrichtung nach Anspruch 2, **dadurch gekennzeichnet, dass** der Klosettring (22) als Klosettsitz ausgebildet ist.

4. Spüleinrichtung nach Anspruch 1, **dadurch gekennzeichnet, dass** sich der Innenraum (44) des Spülwasserbehälters (10) bis zu einer Mehrzahl sich im Klosettring (22) angeordneter Austrittsöffnungen (26, 37) erstreckt.

5. Spüleinrichtung nach einem der Ansprüche 1 bis 4, **dadurch gekennzeichnet, dass** der Verschluss (18) eine Membran (19) aufweist, die zur Auslösung der Spülung von den Wasseraustrittsöffnungen (26, 37) abhebbar ist.

6. Spüleinrichtung nach Anspruch 5, **dadurch gekennzeichnet, dass** die Membran (19) wenigstens bereichsweise schlauchförmig ausgebildet ist und sich in einen Kanal (25, 36) eines Klosettrings erstreckt.

7. Spüleinrichtung nach Anspruch 5 oder 6, **dadurch gekennzeichnet, dass** die Membran (19) an eine Versorgungsleitung (46) anzuschliessen ist und mit Leitungswasser füllbar sowie zum Verschliessen der Austrittsöffnungen (26, 37) aufweitbar ist.

8. Spüleinrichtung nach einem der Ansprüche 1 bis 7, **dadurch gekennzeichnet, dass** eine Steuereinrichtung vorgesehen ist, mit der die Spülmenge und/oder die Spüldauer regelbar ist.

9. Spüleinrichtung nach Anspruch 8, **dadurch gekennzeichnet, dass** eine Steuereinrichtung vorgesehen ist, mit der die Spülmenge und/oder die Spüldauer regelbar ist.

10. Spüleinrichtung nach Anspruch 8, **dadurch gekennzeichnet, dass** die Steuereinrichtung ein Spülventil (17) aufweist, wobei in der einen Stellung der Spülwasserbehälter (10) entleert und in der anderen Stellung gefüllt wird.

11. Spüleinrichtung nach Anspruch 9, **dadurch gekennzeichnet, dass** der Spülwasserbehälter (10) durch einen ringförmigen Bereich (22) und einen kastenförmigen Bereich (20) gebildet ist, wobei ein Teil des Spülwassers (45) im ringförmigen Bereich (22) und ein Teil des Spülwassers (45) im kastenförmigen Bereich (20) gelagert ist und beide Bereiche (22, 20) miteinander verbunden sind.

12. Spüleinrichtung nach Anspruch 9 oder 10, **dadurch gekennzeichnet, dass** der ringförmige Bereich (22) einen Rand der Klosettschüssel (5) bildet.

13. Spüleinrichtung nach Anspruch 9 oder 10, **dadurch gekennzeichnet, dass** der ringförmige Bereich (22) einen Klosettsitz bildet.

14. Spüleinrichtung nach einem der Ansprüche 9 bis 12, **dadurch gekennzeichnet, dass** die Wasseraustrittsöffnungen (26, 37) an der Unterseite des ringförmigen Bereichs (22) angeordnet sind.

15. Spüleinrichtung nach einem der Ansprüche 9 bis 13, **dadurch gekennzeichnet, dass** die Wasseraustrittsöffnungen (26, 37) runde Durchgangslöcher oder Schlitze sind.

16. Spüleinrichtung nach einem der Ansprüche 9 bis 14, **dadurch gekennzeichnet, dass** der ringförmige Bereich (22) an einem kastenförmigen Behälterteil (20) angebracht ist und dieser kastenförmige Behälterteil (20) im wesentlichen so breit wie der ringförmige Bereich (22) und wesentlich weniger hoch als breit ist.

17. Spüleinrichtung nach Anspruch 15, **dadurch gekennzeichnet, dass** der kastenförmige Bereich (20) am ringförmigen Bereich (22) fest angebracht insbesondere angeformt ist.

## Claims

1. A flushing means at a lavatory installation having a toilet bowl, comprising a flushing water tank (10), which has a closure (18), which is to be opened to trigger a flushing, wherein the flushing tank (10) has an interior space (44), which is filled with water and which is refilled automatically after a flushing, **characterized in that** the closure (18) is arranged at a plurality of water outlet openings (26) arranged at an upper edge of the toilet bowl and that a channel, that extends in said rim, accommodates a part of the flushing water (45).

2. A flushing means in accordance with claim 1, wherein said flushing water tank (10) forms a unit with a toilet ring (22).

3. A flushing means in accordance with claim 2, wherein said toilet ring (22) is designed as a toilet seat.

4. A flushing means in accordance with claim 1, wherein an interior space (44) of said flushing water tank (10) extends up to a plurality of outlet openings (26, 37) arranged in said toilet ring (22).

5. A flushing means in accordance with claim 1, wherein said closure (18) has a membrane (19), which can be lifted off from said water outlet openings (26, 37) to trigger the flushing.

6. A flushing means in accordance with claim 5, wherein said membrane (19) is designed as a flexible tube in some areas and extends into a channel (25, 36) of said toilet ring (22).

7. A flushing means in accordance with claim 5, wherein said membrane (19) is connected to a supply pipe (46) and can be filled with tap water and can be expanded to close said outlet openings (26, 37).

8. A flushing means in accordance with claim 1, wherein a control device is provided, in which the amount of flushing water and/or the duration of flushing can be controlled.

9. A flushing means in accordance with claim 8, wherein a control device is provided, in which the amount of flushing water and/or the duration of flushing can be controlled.

10. A flushing means in accordance with claim 8, wherein the control device has a flush valve (17), where said flushing water tank (10) is emptied in one position and filled in the other position.

11. A flushing means in accordance with claim 9, wherein said flushing water tank (10) is formed by an annular area (22) and a box-like area (20) where part of said flushing water (45) is stored in said annular area and part of said flushing water is stored in said box-like area (20) and said two areas are connected to one another.

12. A flushing means in accordance with claim 9, wherein said annular area (22) forms an edge of said toilet bowl (5).

13. A flushing means in accordance with claim 9, wherein said annular area (22) forms a toilet seat.

14. A flushing means in accordance with claim 9, wherein said water outlet openings (26, 37) are arranged on the underside of said annular area.

15. A flushing means in accordance with claim 9, wherein said water outlet openings (26, 37) are round holes or slots.

16. A flushing means in accordance with claim 9, wherein said annular area (22) is arranged at a box-like tank part (20) and said box-like tank part (20) is essentially as wide as said annular area (22) and is substantially less high than it is wide.

17. A flushing means in accordance with claim 15, wherein said box-like area (20) is arranged firmly at and is especially made in one piece with said annular area (22).

## Revendications

1. Dispositif de chasse d'eau de toilettes comportant une cuvette, comprenant un réservoir d'eau de rinçage (10), qui présente un dispositif de fermeture (18), lequel doit être ouvert afin de déclencher une chasse, le réservoir d'eau de rinçage (10) présentant un espace interne (44) qui est rempli d'eau de rinçage (45) lorsque les toilettes ne sont pas utilisées et qui est automatiquement rempli d'eau de rinçage (45) après une chasse, **caractérisé en ce que** le dispositif de fermeture (18) est arrangé sur des ouvertures de sortie d'eau (26) situées au niveau du bord supérieur de la cuvette des toilettes (5, 35) et **en ce qu'**un conduit (25) passant dans ce bord reçoit une partie de l'eau de rinçage (45).

2. Dispositif de chasse d'eau selon la revendication 1, **caractérisé en ce que** le réservoir d'eau de rinçage (10) forme une unité avec un anneau de toilettes (22).

3. Dispositif de chasse d'eau selon la revendication 2, **caractérisé en ce que** l'anneau de toilettes (22) est réalisé sous forme d'une lunette de toilettes.

4. Dispositif de chasse d'eau selon la revendication 1, **caractérisé en ce que** l'espace interne (44) du réservoir d'eau de rinçage (10) s'étend jusqu'à une pluralité d'ouvertures de sortie (26, 37) situées dans l'anneau de toilettes (22).

5. Dispositif de chasse d'eau selon l'une quelconque des revendications 1 à 4, **caractérisé en ce que** le dispositif de fermeture (18) comporte une membrane (19) qui peut être soulevée des ouvertures de sortie d'eau (26, 37) afin de déclencher une chasse.

6. Dispositif de chasse d'eau selon la revendication 5, **caractérisé en ce que** la membrane (19) est réalisée au moins par endroits sous la forme d'un tuyau et qu'elle s'étend dans un conduit (25, 36) d'un anneau de toilettes

7. Dispositif de chasse d'eau selon la revendication 5 ou 6, **caractérisé en ce que** la membrane (19) est à raccorder à un conduit d'alimentation (46) et qu'elle peut être remplie d'eau du robinet ainsi qu'élargie afin de fermer les ouvertures de sortie (26, 37).

8. Dispositif de chasse d'eau selon l'une quelconque des revendications 1 à 7, **caractérisé en ce qu'**est prévue une unité de commande qui permet de régler la quantité d'eau de rinçage et/ou la durée du rinçage.

9. Dispositif de chasse d'eau selon la revendication 8, **caractérisé en ce qu'**est prévue une unité de commande qui permet de régler la quantité d'eau de rinçage et/ou la durée du rinçage.

10. Dispositif de chasse d'eau selon la revendication 8, **caractérisé en ce que** l'unité de commande comporte une vanne de vidange (17), le réservoir d'eau de rinçage (10) étant vidangé dans l'une des positions de celle-ci et rempli dans l'autre position.

11. Dispositif de chasse d'eau selon la revendication 9, **caractérisé en ce que** le réservoir d'eau de rinçage (10) est constitué d'une partie en forme d'anneau (22) et d'une partie en forme de boîtier (20), une partie de l'eau de rinçage (45) étant stockée dans la partie en forme d'anneau (22) et une autre partie de l'eau de rinçage (45) étant stockée dans la partie en forme de boîtier (20) et **en ce que** les deux parties (22, 20) sont reliées entre elles.

12. Dispositif de chasse d'eau selon la revendication 9 ou 10, **caractérisé en ce que** la partie en forme d'anneau (22) forme un bord de la cuvette de toilettes (5).

13. Dispositif de chasse d'eau selon la revendication 9 ou 10, **caractérisé en ce que** la partie en forme d'anneau (22) constitue une lunette de toilettes.

14. Dispositif de chasse d'eau selon l'une quelconque des revendications 9 à 12, **caractérisé en ce que** les ouvertures de sortie d'eau (26, 37) sont disposées sur la face inférieure de la partie en forme d'anneau (22).

15. Dispositif de chasse d'eau selon l'une quelconque des revendications 9 à 13, **caractérisé en ce que** les ouvertures de sortie d'eau (26, 37) sont réalisées sous la forme de trous de passage ronds ou sous la forme de fentes.

16. Dispositif de chasse d'eau selon l'une quelconque des revendications 9 à 14, **caractérisé en ce que** la partie en forme d'anneau (22) est fixée à un élément en forme de boîtier (20) et que cet élément en forme de boîtier (20) est essentiellement aussi large que la partie en forme d'anneau (22) et essentiellement moins haut que large.

17. Dispositif de chasse d'eau selon la revendication 15, **caractérisé en ce que** la partie en forme de boîtier (20) est fixée fermement à la partie en forme d'anneau (22), en particulier moulée d'une pièce.
